# EUROPÄISCHE PATENTSCHRIFT

(11) **EP 1 264 295 B1**
(45) Veröffentlichungstag und Bekanntmachung des Hinweises auf die Patenterteilung: **06.05.2004**
(21) Anmeldenummer: 01913662.1
(22) Anmeldetag: 16.02.2001
(51) Int. Cl.: G08G 1/0969

(54) **VERFAHREN ZUR ÜBERTRAGUNG VON ORTSBEZOGENEN DATENINFORMATIONEN ZWISCHEN EINER ZENTRALE UND EINEM MOBILEN ENDGERÄT, MOBILES ENDGERÄT UND ZENTRALE**
METHOD FOR TRANSMITTING LOCATION-RELATED INFORMATION BETWEEN A CONTROL CENTRE AND A MOBILE TERMINAL, A MOBILE TERMINAL AND A CONTROL CENTRE
PROCEDE DE TRANSMISSION D'INFORMATIONS LOCALES ENTRE UN CENTRAL ET UN TERMINAL MOBILE, CENTRAL ET TERMINAL MOBILE

(30) Priorität: 03.03.2000 DE 10010436
(43) Veröffentlichungstag der Anmeldung: 11.12.2002
(73) Patentinhaber: ROBERT BOSCH GMBH, 70442 Stuttgart (DE)
(72) Erfinder: GIESEKE, Arnold, 31180 Giesen (DE); HANS, Martin, 31141 Hildesheim (DE); SCHMIDT, Gunnar, 38304 Wolfenbuettel (DE); THOMS, Dieter, 31139 Hildesheim (DE); MUNDT, Frieder, 24539 Neumuenster (DE)
(86) Internationale Anmeldenummer: PCT/DE2001/000593
(87) Internationale Veröffentlichungsnummer: WO 2001/065522

(56) Entgegenhaltungen:
- EP-A- 0 875 878
- WO-A-01/01370
- WO-A-01/28270
- WO-A-99/27323
- GB-A- 2 195 868
- PATENT ABSTRACTS OF JAPAN vol. 1996, no. 02, 29. Februar 1996 (1996-02-29) & JP 07 262493 A (CSK CORP), 13. Oktober 1995 (1995-10-13)
- PATENT ABSTRACTS OF JAPAN vol. 1996, no. 08, 30. August 1996 (1996-08-30) & JP 08 095488 A (EKUSHINGU:KK;BROTHER IND LTD), 12. April 1996 (1996-04-12)
- PATENT ABSTRACTS OF JAPAN vol. 1998, no. 04, 31. März 1998 (1998-03-31) & JP 09 319300 A (SEIKO EPSON CORP), 12. Dezember 1997 (1997-12-12)

## Beschreibung

### Stand der Technik

Die Erfindung geht von einem Verfahren zur Übertragung von ortsbezogenen Dateninformationen zwischen einer Zentrale und einem mobilen Endgerät, von einem mobilen Endgerät und von einer Zentrale nach der Gattung der unabhängigen Ansprüche aus.

Verfahren zur Übertragung von ortsbezogenen Dateninformationen zwischen einer Zentrale und einem mobilen Endgerät sind bereits bekannt und finden beispielsweise bei der Lokalisierung von Mobilfunkgeräten in einem zellularen Mobilfunknetz ihre Anwendung.

Mit Hilfe der GPS-Technik (Global Positioning System) ist eine Standortbestimmung bis zu einer Genauigkeit von 10m möglich. Zum Einsatz kommt dieses System z.B. bei der Ortsbestimmung von Schiffen und Kraftfahrzeugen, wie z.B. der "Travel Pilot" von Blaupunkt. Hierbei wird stets die Ortsinformation in ein lokal existierendes Kartenmaterial, welches sich auf einem Datenträger, z.B. einer Compact-Disc befindet, eingetragen und dem Benutzer visuell präsentiert. Die Ortsinformation dient z.B. der Routenberechnung und der Führung des Benutzers zu einem gewünschten Zielort.

Die bei der ITU-T (International Telecommunication Union) standardisierten H.32x-Verfahren dienen der Übertragung von Audio-, Video- und Dateninformationen über feste und mobile Netze. Das Haupteinsatzgebiet ist dabei die Bildtelefonie zwischen zwei oder mehreren Terminals. Zur Übertragung von multimedialen Informationen, wie z.B. von Livekamerabildern oder bei der TV-Übertragung, kommen diese Standards in jüngster Zeit verstärkt zum Einsatz, beispielsweise über den T-View-Infoserver der deutschen Telekom.

Derzeit erhältliche Mobiltelefone, wie z.B. das Nokia 9000 Mobiltelefon, und PDA's (Personal Digital Assistant), wie z.B. das Apple Message Pad, verfügen über ausreichend große Displays zur Darstellung von Kartenmaterial. Aufgrund des begrenzten Speicherplatzangebotes in den genannten mobilen Endgeräten werden Mobiltelefone zur Zeit lediglich als Sprachterminal, als Zugangsschnittstelle zum Internet und zur Versendung von textuellen Nachrichten, beispielsweise von elektronischer Post im Internet oder von Kurznachrichten nach dem SMS-Standard (Short Message Service) verwendet.

Ein System zur Übertragung eines Routenvorschlags und/oder einer Ortsbezogenen geographischen Karte zwischen einer Zentrale und einem mit GPS ausgestatteten mobilen Telekommunikationsendgerät wurde aber schon im EP-A-0875878 offenbart. In diesem System wird der Kartenauschnitt mittels der Wiedergabevorrichtung des Geräts angezeigt.

### Vorteile der Erfindung

Das erfindungsgemäße Verfahren zur Übertragung von ortsbezogenen Dateninformationen, das erfindungsgemäße mobile Endgerät und die erfindungsgemäße Zentrale mit den Merkmalen der unabhängigen Ansprüche haben demgegenüber den Vorteil, dass in einem ersten Schritt eine Position des mobilen Endgerätes ermittelt und an die Zentrale übermittelt wird, dass in einem zweiten Schritt in der Zentrale in Abhängigkeit der ermittelten Position des mobilen Endgeräts ortsbezogene Dateninformationen für das mobile Endgerät gebildet werden, dass in einem dritten Schritt die ortsbezogenen Dateninformationen von der Zentrale an das mobile Endgerät übertragen werden und dass in einem vierten Schritt die empfangenen ortsbezogenen Dateninformationen an einer Wiedergabevorrichtung des mobilen Endgerätes zur Wiedergabe gebracht werden, wobei im ersten Schritt vom mobilen Endgerät zur Zentrale eine Information über die Größe des an der Anzeigevorrichtung darstellbaren Kartenausschnitts übertragen wird. Auf diese Weise kann die Größe des von der Zentrale zum mobilen Endgerät übertragenen Kartenausschnitts, die Größe des Differenzbildes oder die Größe der für die Aktualisierung des wiederzugebenden Kartenausschnitts zu übertragenden ergänzenden Kartenbereiche bereits in der Zentrale an die Größe des an der Wiedergabevorrichtung wiedergebbaren Kartenausschnitts angepaßt werden. Auf diese Weise wird die Übertragung zu vieler Bilddaten und daher die übermäßige Beanspruchung von Bandbreite und Übertragungszeit verhindert. Auf diese Weise lassen sich ortsbezogene Dateninformationen, wie z.B. eine Ortsbestimmung des mobilen Endgerätes mittels einer geographischen Karte oder ein Routenvorschlag für eine Navigationsanwendung unabhängig von im mobilen Endgerät zur Verfügung stehenden Speicherplatz und Rechenkapazität realisieren, so dass die Funktionalität und der Nutzen des mobilen Endgerätes, insbesondere bei Ausbildung als Mobiltelefon oder PDA, erheblich vergrößert wird.

Durch die in den Unteransprüchen aufgeführten Maßnahmen sind vorteilhafte Weiterbildungen und Verbesserungen des Verfahrens zur Übertragung von ortsbezogenen Dateninformationen, des mobilen Endgerätes und der Zentrale gemäß den unabhängigen Ansprüchen möglich.

Besonders vorteilhaft ist es, dass im zweiten Schritt in der Zentrale ein Ausschnitt aus einer geographischen Karte ausgewählt wird, der die ermittelte Position des mobilen Endgerätes umfaßt, dass in einem dritten Schritt der ausgewählte Kartenausschnitt von der Zentrale an das mobile Endgerät übertragen wird und dass in einem vierten Schritt der übertragene Kartenausschnitt mit der ermittelten Position an einer Wiedergabevorrichtung des mobilen Endgerätes zur Wiedergabe gebracht wird.

Auf diese Weise kann das Kartenmaterial in der Zentrale, beispielsweise in einem Navigationsserver, zentral gehalten und dort schnell und einfach aktualisiert werden, wobei eine in der Zentrale durchgeführte Aktualisierung vielen Benutzern entsprechender mobiler Endgeräte zugute kommt. Durch die zentrale Speicherung wird Speicherplatz in den Endgeräten eingespart und eine Mehrfachspeicherung des Kartenmaterials verhindert.

Besonders vorteilhaft ist es, dass am mobilen Endgerät ein Zielort vorgegeben und an die Zentrale übertragen wird, dass in der Zentrale ein Routenvorschlag zwischen der ermittelten Position des mobilen Endgerätes und dem vorgegebenen Zielort berechnet wird, dass der Routenvorschlag von der Zentrale als Zusatzinformation zum mobilen Endgerät übertragen wird und dass der Routenvorschlag an der Wiedergabevorrichtung des mobilen Endgerätes wiedergegeben wird. Auf diese Weise kann das mobile Endgerät zur Navigation und Routenführung genutzt werden, so dass seine Funktionalität erhöht wird. Dabei ergibt sich bei Ausbildung des mobilen Endgerätes als Mobiltelefon oder als PDA ein Navigationsgerät, das auch von Fußgängern und Radfahrern genutzt werden kann.

Ein weiterer Vorteil besteht darin, dass der ausgewählte Kartenausschnitt durch ein Kompressionsverfahren, insbesondere unter Verwendung eines der Bildkomprimierungsverfahren H.261 und H.263 gemäß dem ITU-T Standard H.32x (International Telecommunication Union), kodiert zum mobilen Endgerät übertragen wird. Auf diese Weise läßt sich bei der Übertragung des Kartenausschnitts von der Zentrale zum mobilen Endgerät Bandbreite einsparen, so dass die Übertragung des Kartenmaterials von der Zentrale zum mobilen Endgerät auch bei begrenzter Bandbreite eines als Übertragungsmedium genutzten Mobilfunknetzes realisierbar ist.

Ein weiterer Vorteil besteht darin, dass in einem fünften Schritt eine neue Position des mobilen Endgerätes ermittelt und an die Zentrale übertragen wird, dass in einem sechsten Schritt in der Zentrale ein neuer Kartenausschnitt ausgewählt wird, der die neue Position des mobilen Endgerätes umfaßt, dass in einem siebten Schritt Bilddaten in Abhängigkeit von Unterschieden zwischen dem ausgewählten neuen Kartenausschnitt und dem bisherigen Kartenausschnitt von der Zentrale an das mobile Endgerät übertragen werden und dass in einem achten Schritt der bisherige Kartenausschnitt in Abhängigkeit der übertragenen Bilddaten aktualisiert an der Wiedergabevorrichtung des mobilen Endgerätes zur Wiedergabe gebracht wird. Auf diese Weise muß bei einer Aktualisierung des an der Wiedergabevorrichtung des mobilen Endgerätes zur Wiedergabe gebrachten Kartenausschnittes nicht jedes Mal ein komplett neuer Kartenausschnitt von der Zentrale zum mobilen Endgerät übertragen werden, sondern lediglich Änderungen zwischen dem bisherigen Kartenausschnitt und dem neuen Kartenausschnitt angebende Bilddaten. Vor allem dann, wenn der neue Kartenausschnitt einen Teil des bisherigen Kartenausschnitts beinhaltet, führt dieses Verfahren zu einer wenig Bandbreite erfordernden Übertragung der zur Aktualisierung des bisherigen Kartenausschnitts erforderlichen Bilddaten. Eine solche Aktualisierung kann dann auch besonders schnell durchgeführt werden.

Ein solches Bandbreite sparendes Verfahren zur Übertragung von Bilddaten von der Zentrale zum mobilen Endgerät, die der Aktualisierung des an der Wiedergabevorrichtung des mobilen Endgerätes wiedergegebenen Kartenausschnittes dienen, läßt sich dadurch realisieren, dass bei der Auswahl des neuen Kartenausschnitts im sechsten Schritt, insbesondere unter Anwendung eines der Bildkomprimierungsverfahren H.261 und H.263, der bisherige Kartenausschnitt in einzelne Bildblöcke zerlegt wird, dass für jeden der Bildblöcke in Abhängigkeit der Postitionsänderung von der vorherigen Position zur neuen Position des mobilen Endgerätes ein Bewegungsvektor berrechnet wird, das ausgehend vom bisherigen Kartenausschnitt und den Bewegungsvektoren der neue Kartenausschnitt geschätzt wird, dass der geschätzte Kartenausschnitt mit dem neuen Kartenausschnitt durch Differenzbildung verglichen wird, so dass ein Differenzbild entsteht, dass mit den Bilddaten im siebten Schritt das Differenzbild zum mobilen Endgerät übertragen wird, dass im siebten Schritt außerdem die Bewegungsvektoren von der Zentrale an das mobile Endgerät übertragen werden und dass im achten Schritt der an der Wiedergabevorrichtung wiederzugebende Kartenausschnitt aus dem bisherigen Kartenausschnitt berechnet wird, indem der bisherige Kartenausschnitt blockweise mittels der Bewegungsvektoren verschoben und der auf diese Weise gebildete verschobene Kartenausschnitt mit dem Differenzbild überlagert wird. Die Übertragung des Differenzbildes und der Bewegungsvektoren erfordert dabei weniger Bandbreite und ist schneller als die Übertragung des kompletten neuen Kartenausschnitts von der Zentrale zum mobilen Endgerät. Außerdem kann für die Übertragung der Bilddaten ein bereits für die Bildtelefonie verwendetes Verfahren, beispielsweise das standardisierte H.32x-Verfahren, genutzt werden, so dass der Anwendungsbereich eines solchen Verfahrens vergrößert wird und kein neues Verfahren für die Übertragung des Kartenmaterials erforderlich ist.

Ein weiterer Vorteil besteht darin, dass zu vorgegebenen Zeiten im siebten Schritt mit den Bilddaten der neue Kartenausschnitt von der Zentrale zum mobilen Endgerät übertragen wird und dass im achten Schritt der neue Kartenausschnitt mit der neuen Position an der Wiedergabevorrichtung zur Wiedergabe gebracht wird. Auf diese Weise ist es möglich, in regelmäßigen Abständen die Wiedergabe des Kartenmaterials am mobilen Endgerät an das originale Kartenmaterial anzupassen und somit eine Akkumulation von Übertragungsfehlern bei der Übertragung des Differenzbildes und der Bewegungsvektoren, die zu einer Verfälschung des wiederzugebenden Kartenmaterials führen können, einzuschränken.

Besonders vorteilhaft ist es, dass bei der Auswahl des neuen Kartenausschnitts im sechsten Schritt Kartenbereiche ermittelt werden, die nur im neuen Kartenausschnitt und nicht im bisherigen Kartenausschnitt enthalten sind, dass im siebten Schritt mit den Bilddaten die ermittelten Kartenbereiche von der Zentrale zum mobilen Endgerät übertragen werden und dass im achten Schritt der an der Wiedergabevorrichtung wiederzugebende Kartenausschnitt aus dem bisher wiedergegebenen Kartenausschnitt berechnet wird, indem der bisher wiedergegebene Kartenausschnitt mittels eines aufgrund der Positionsänderung von der vorherigen Position zur neuen Position des mobilen Endgerätes berechneten Gesamtbewegungsvektors verschoben und der auf diese Weise gebildete verschobene Kartenausschnitt durch die übertragenen Kartenbereiche ergänzt wird. Auf diese Weise wird ebenfalls Bandbreite bei der Übertragung der zur Aktualisierung des bisher an der Wiedergabevorrichtung wiedergegebenen Kartenausschnittes erforderlichen Bilddaten von der Zentrale zum mobilen Endgerät eingespart, da nur die sich ändernden Kartenbereiche von der Zentrale zum mobilen Endgerät übertragen werden müssen. Kartenbereiche, die sowohl im bisherigen als auch im neuen Kartenausschnitt enthalten sind, müssen nicht übertragen werden. Die Übertragung der zur Aktualisierung des bisher an der Wiedergabevorrichtung wiedergegebenen Kartenausschnittes erforderlichen Bilddaten kann daher ebenfalls besonders schnell erfolgen und ist umso schneller, je weniger der neue Kartenausschnitt vom bisherigen Kartenausschnitt abweicht, da dann umso weniger ergänzende Kartenbereiche von der Zentrale zum mobilen Endgerät übertragen werden müssen. Durch die Übertragung von Original-Kartenbereichen von der Zentrale zum mobilen Endgerät kommt es auch nicht zur Akkumulation von Übertragungsfehlern, wie es beispielsweise bei der sukzessiven Übertragung von Differenzbildern der Fall sein kann. Eine regelmäßige Übertragung eines kompletten neuen Kartenausschnitts zur Einschränkung solcher akkumulierender Übertragungsfehler ist daher nicht erforderlich. Weiterhin ist auch keine Berechnung eines Differenzbildes und keine Schätzung des neuen Kartenausschnittes in der Zentrale erforderlich, so dass gegenüber dem vorbeschriebenen Verfahren Rechenaufwand und Rechenzeit in der Zentrale eingespart werden können. Eine Aktualisierung des an der Wiedergabevorrichtung des mobilen Endgerätes wiederzugebenden Kartenausschnittes ist daher umso schneller möglich.

Auch die für die Aktualisierung der an der Wiedergabevorrichtung des mobilen Endgerätes wiederzugebenden Kartenausschnitte zu übertragenden Bilddaten können in vorteilhafter Weise Bandbreite und Übertragungszeit einsparend durch ein Kompressionsverfahren, insbesondere unter Verwendung eines der Bildkomprimierungsverfahren H.261 und H.263 gemäß dem ITU-T Standard H.32x, kodiert zum Endgerät übertragen werden.

Ein weiterer Vorteil besteht darin, dass die Position des mobilen Endgerätes an einer Eingabevorrichtung des mobilen Endgerätes vorgegeben wird. Auf diese Weise kann der Benutzer des mobilen Endgerätes eine beliebige Position eingeben und auf diese Weise beliebige Kartenausschnitte von der Zentrale zur Wiedergabe anfordern.

### Zeichnung

Ausführungsbeispiele der Erfindung sind in der Zeichnung dargestellt und in der nachfolgenden Beschreibung näher erläutert. Es zeigen Figur 1 ein Blockschaltbild einer erfindungsgemäßen Zentrale und eines erfindungsgemäßen mobilen Endgerätes zur Durchführung eines erfindungsgemäßen Verfahrens zur Übertragung von ortsbezogenen Dateninformationen, Figur 2 einen Ablaufplan zur Beschreibung des generellen Ablaufs des erfindungsgemäßen Verfahrens, Figur 3 einen Ablaufplan zur Beschreibung eines Teiles des generellen Ablaufs gemäß einer ersten Ausführungsform und Figur 4 einen Ablaufplan zur Beschreibung eines Teiles des generellen Ablaufplans gemäß einer zweiten Ausführungsform.

### Beschreibung der Ausführungsbeispiele

In Figur 1 kennzeichnet 5 ein mobiles Endgerät, das beispielsweise als Mobiltelefon oder als PDA (Personal Digital Assistant) ausgebildet sein kann. Das mobile Endgerät 5 umfaßt eine erste Sende-/Empfangsantenne 70, die an eine erste Antenneneinheit 60 angeschlossen ist. Die erste Sende-/Empfangsantenne 70 dient dabei zum Senden und Empfangen von Daten über ein Mobilfunknetz 85. Die erste Antenneneinheit 60 ist in Empfangsrichtung über eine erste Empfangseinheit 30 an eine erste Auswerteeinheit 35 angeschlossen. Die erste Auswerteeinheit 35 ist in Senderichtung über eine erste Sendeeinheit 25 an die erste Antenneneinheit 60 angeschlossen. Mit der ersten Auswerteeinheit 35 ist außerdem ein Ortungsempfänger 15 verbunden, der beispielsweise als GPS-Empfänger (Global Positioning System) ausgebildet sein kann, und an den eine Empfangsantenne 80 für den Empfang von Ortungsdaten angeschlossen ist. Diese Empfangsantenne 80 für Ortungsdaten kann beispielsweise als GPS-Patch-Antenne ausgebildet sein. An die erste Auswerteeinheit 35 ist außerdem in diesem Beispiel eine Eingabevorrichtung 20 und eine Wiedergabevorrichtung 10 angeschlossen. Die Wiedergabevorrichtung 10 umfaßt dabei eine Anzeigevorrichtung, beispielsweise in Form eines Flüssigkristalldisplays, und kann optional zusätzlich einen oder mehrere Lautsprecher für eine akustische Wiedergabe umfassen.

Über das Mobilfunknetz 85 tauscht das mobile Endgerät 5 ortsbezogene Dateninformationen mit einer Zentrale 1 aus, die eine an eine zweite Antenneneinheit 65 angeschlossene zweite Sende-/Empfangsantenne 75 umfaßt. Dabei ist die zweite Antenneneinheit 65 im Empfangspfad über eine zweite Empfangseinheit 40 mit einer zweiten Auswerteeinheit 50 verbunden. Die zweite Auswerteeinheit 50 ist im Sendepfad über eine zweite Sendeeinheit 55 mit der zweiten Antenneneinheit 65 verbunden. Die Zentrale 1 umfaßt außerdem einen Speicher 45, der an die zweite Auswerteeinheit 50 angeschlossen ist.

Das erfindungsgemäße Verfahren wird nun anhand eines Ablaufplans gemäß Figur 2 näher erläutert. Bei einem Programmpunkt 100 ermittelt die erste Auswerteeinheit 35 eine Position des mobilen Endgerätes 5. Die Positionsermittlung kann dabei beispielsweise auf zwei verschiedene Arten erfolgen. Gemäß einer ersten Art wird die Position des mobilen Endgerätes 5 durch den Empfang von Ortungsdaten über die Empfangsantenne 80 für Ortungsdaten und den Ortungsempfänger 15 in der ersten Auswerteeinheit 35 ermittelt. Gemäß einer zweiten Art kann es optional vorgesehen sein, dass der Benutzer des mobilen Endgerätes 5 an der Eingabevorrichtung 20 eine beliebige Position vorgibt, um sich einen beliebigen Kartenausschnitt anzusehen. Anschließend veranlaßt die erste Auswerteeinheit 35 die erste Sendeeinheit 25 zur Abstrahlung der auf eine der beiden genannten Arten ermittelten Position des mobilen Endgerätes 5 mittels eines entsprechenden Ortsdatensignals von der ersten Sende-/Empfangsantenne 70 über das Mobilfunknetz 85 zur Zentrale 1. Dabei kann das Ortsdatensignal als Text- oder Kurznachricht ausgebildet sein, die beispielsweise in einem GSM-Mobilfunknetz (Global System for Mobile Communications) als SMS-Nachricht (Short Message Service) übertragen wird. Mit der Text- oder Kurznachricht kann auch eine Rufnummer des mobilen Endgerätes 5 an die Zentrale 1 übertragen werden, um einen Rückruf der Zentrale 1 zur Versendung von Kartendaten und/oder Routenvorschlägen an das mobile Endgerät 5 zu ermöglichen. In der Zentrale 1 wird dieses Ortssignal mit der Information über die Position des mobilen Endgerätes 5 von der zweiten Sende-/Empfangsantenne 75 empfangen und über die zweite Empfangseinheit 40 an die zweite Auswerteeinheit 50 weitergeleitet. Anschließend wird zu einem Programmpunkt 105 verzweigt.

Bei Programmpunkt 105 ermittelt die zweite Auswerteeinheit 50 einen Ausschnitt aus einer im Speicher 45 abgelegten geographischen Karte, wobei dieser Ausschnitt die ermittelte Position des mobilen Endgerätes 5 umfaßt. Die Größe des gewählten Ausschnitts kann dabei an die Größe der Anzeigevorrichtung des mobilen Endgerätes 5 angepaßt sein. Dazu muß die Zentrale 1 jedoch die Größe der Anzeigevorrichtung des mobilen Endgerätes 5 kennen. Entsprechende Daten über die Größe der Anzeigevorrichtung des mobilen Endgerätes 5 können dabei vorab oder mit der ersten ermittelten Position von dem mobilen Endgerät 5 zur Zentrale 1 bei Programmpunkt 100 übertragen werden. Die zweite Auswerteeinheit 50 kann den Kartenausschnitt zusätzlich so auswählen, dass die ermittelte Position des mobilen Endgerätes 5 in der Mitte oder in einem Mittenbereich des ausgewählten Kartenausschnitts liegt. Es kann natürlich auch vorgesehen sein, dass die zweite Auswerteeinheit 50 den Kartenausschnitt so auswählt, dass die ermittelte Position des mobilen Endgerätes 5 in einem Randbereich des ausgewählten Kartenausschnittes liegt. Dies kann für eine Navigationsanwendung sinnvoll sein, wenn möglichst viel Kartenmaterial in Richtung der geplanten Bewegung des mobilen Endgerätes 5 zur Darstellung an der Anzeigevorrichtung kommen soll, jedoch möglichst wenig Kartenmaterial im Bereich des bereits vom mobilen Endgerät 5 zurückgelegten Weges.

In den ausgewählten Kartenausschnitt blendet die zweite Auswerteeinheit 50 außerdem die ermittelte Position des mobilen Endgerätes 5 an der entsprechenden Stelle ein.

Nach Programmpunkt 105 wird zu einem Programmpunkt 110 verzweigt. Bei Programmpunkt 110 veranlaßt die zweite Auswerteeinheit 50 die zweite Sendeeinheit 55 beispielsweise mittels Rückruf aufgrund der empfangenen Rufnummer des mobilen Endgeräts 5 zur Übertragung des ausgewählten Kartenausschnittes mit der eingeblendeten Position des mobilen Endgerätes 5 mittels eines geeigneten Bildsignals von der zweiten Sende-/Empfangsantenne 75 über das Mobilfunknetz 85 zum mobilen Endgerät 5. Dieses Bildsignal wird dann von der ersten Sende-/Empfangsantenne 70 empfangen und über die erste Empfangseinheit 30 der ersten Auswerteeinheit 35 zugeführt. Anschließend wird zu einem Programmpunkt 115 verzweigt.

Bei Programmpunkt 115 veranlaßt die erste Auswerteeinheit 35 eine Darstellung des empfangenen Kartenausschnitts mit der eingeblendeten Position des mobilen Endgerätes 5 an der Anzeigevorrichtung der Wiedergabevorrichtung 10.

Für die Übertragung des ausgewählten Kartenausschnitts von der Zentrale 1 zum mobilen Endgerät 5 kann die zweite Auswerteeinheit 50 eine Kodierung des ausgewählten Kartenausschnitts durch ein Kompressionsverfahren veranlassen, um Bandbreite und Zeit bei der Übertragung des ausgewählten Kartenausschnitts von der Zentrale 1 zum mobilen Endgerät 5 einzusparen. Die Übertragung des ausgewählten Kartenausschnitts kann dabei beispielsweise gemäß dem ITU-T-Standard (International Telecommunication Union) H.32x erfolgen, wobei als Kompressionsverfahren eines der Bildkomprimierungsverfahren H.261 und H.263 zur Anwendung kommen kann. Nach Programmpunkt 115 wird zu einem Programmpunkt 120 verzweigt.

Bei Programmpunkt 120 prüft die erste Auswerteeinheit 35, ob der Benutzer des mobilen Endgerätes 5 an der Eingabevorrichtung 20 einen Navigationswunsch eingegeben hat. Ist dies der Fall, so wird zu einem Programmpunkt 125 verzweigt, andernfalls wird zu einem Programmpunkt 145 verzweigt.

Bei Programmpunkt 125 fordert die erste Auswerteeinheit 35 den Benutzer über die Wiedergabevorrichtung 10 optisch und/oder akustisch auf, einen Zielort einzugeben. Nach Eingabe des Zielortes an der Eingabevorrichtung 20 veranlaßt die erste Auswerteeinheit 35 die erste Sendeeinheit 25 zur Übertragung dieses Zielortes mittels eines geeigneten Ortsdatensignals von der ersten Sende-/Empfangsantenne 70 über das Mobilfunknetz 85 zur Zentrale 1. Diese Ortsdateninformation wird dann über die zweite Sende-/Empfangsantenne 75 in der Zentrale 1 empfangen und über die zweite Empfangseinheit 40 an die zweite Auswerteeinheit 50 weitergeleitet. Anschließend wird zu einem Programmpunkt 130 verzweigt.

Bei Programmpunkt 130 berechnet die zweite Auswerteeinheit 50 einen Routenvorschlag zwischen der ermittelten Position des mobilen Endgerätes 5 und dem vorgegebenen Zielort. Dieser Routenvorschlag kann aktuelle Verkehrsdaten berücksichtigen, wie beispielsweise Staus, Sperrungen und Änderungen des Verkehrswegenetzes oder dergleichen. Anschließend wird zu einem Programmpunkt 135 verzweigt.

Bei Programmpunkt 135 veranlaßt die zweite Auswerteeinheit 50 die zweite Sendeeinheit 55 zur Übertragung des berechneten Routenvorschlags mittels eines entsprechendes Navigationsdatensignals von der zweiten Sende-/Empfangsantenne 75 über das Mobilfunknetz 85 zum mobilen Endgerät 5. Das Navigationsdatensignal kann ebenfalls als Text- oder Kurznachricht ausgebildet sein und beispielsweise in einem GSM-Mobilfunknetz als SMS-Nachricht übertragen werden. Auch eine Übertragung des Navigationsdatensignals in Sprachform bei einem Anruf des mobilen Endgerätes 5 von der Zentrale 1 ist möglich. Dieses Navigationsdatensignal wird von der ersten Sende-/Empfangsantenne 70 empfangen und über die erste Sendeeinheit 30 der ersten Auswerteeinheit 35 zugeführt. Anschließend wird zu einem Programmpunkt 140 verzweigt.

Bei Programmpunkt 140 veranlaßt die erste Auswerteeinheit 35 eine optische und/oder akustische Wiedergabe des in der ntrale 1 berechneten Routenvorschlags an der Wiedergabevorrichtung 10. Eine akustische Wiedergabe kann beispielsweise durch Sprachwiedergabe erfolgen. Dadurch wird eine Verwendung des mobilen Endgerätes 5 in einem Fahrzeug erleichtert. Wurde das Navigationsdatensignal als Text- oder Kurznachricht übertragen, so kann im mobilen Endgerät 5 mittels eines in Figur 1 nicht dargestellten Sprachsynthesebausteins eine Sprachausgabe dieser Text- oder Kurznachricht realisiert werden. Eine solche Text- oder Kurznachricht, die den Routenvorschlag beinhaltet, kann jedoch auch an der Anzeigevorrichtung dargestellt werden. Anschließend wird zu Programmpunkt 145 verzweigt.

Bei Programmpunkt 145 prüft die erste Auswerteeinheit 35, ob innerhalb einer vorgegebenen Zeit eine neue Position des mobilen Endgerätes 5 entweder über den Ortungsempfänger 15 oder durch Benutzereingabe an der Eingabevorrichtung 20 vorliegt, die sich von der vorherigen Position des mobilen Endgerätes 5 unterscheidet. Ist dies der Fall, so wird zu einem Programmpunkt 150 verzweigt, andernfalls wird das Programm verlassen.

Bei Programmpunkt 150 veranlaßt die erste Auswerteeinheit 35 die erste Sendeeinheit 25 zur Übertragung der neuen Position des mobilen Endgerätes 5 mittels eines entsprechenden Ortsdatensignals von der ersten Sende-/Empfangsantenne 70 über das Mobilfunknetz 85 zur Zentrale 1. Dieses Ortsdatensignal mit der neuen Position des mobilen Endgerätes 5 wird von der zweiten Sende-/Empfangsantenne 75 empfangen und über die zweite Empfangseinheit 40 der zweiten Auswerteeinheit 50 zugeführt. Anschließend wird zu einem Programmpunkt 155 verzweigt.

Bei Programmpunkt 155 wählt die zweite Auswerteeinheit 50 aus dem im Speicher 45 abgelegten Kartenmaterial einen neuen Kartenausschnitt aus, der die neue Position des mobilen Endgerätes 5 umfaßt, wobei dieser neue Kartenausschnitt wiederum in entsprechender Weise an die Größe der Anzeigevorrichtung des mobilen Endgerätes 5 angepaßt sein kann. Der neue Kartenausschnitt kann dabei von der zweiten Auswerteeinheit 50 so gewählt sein, dass die neue Position des mobilen Endgerätes 5 in der Mitte oder in einem Mittenbereich des ausgewählten neuen Kartenausschnitts liegt. Es kann aber wie beschrieben auch vorgesehen sein, dass die neue Position des mobilen Endgerätes 5 in einem Randbereich des ausgewählten neuen Kartenausschnitts liegt.

Anschließend vergleicht die zweite Auswerteeinheit 50 den vor dem neuen Kartenausschnitt für das mobile Endgerät 5 ausgewählten bisherigen Kartenausschnitt mit dem ausgewählten neuen Kartenausschnitt und erzeugt in Abhängigkeit von Unterschieden zwischen den beiden Kartenausschnitten Bilddaten. Anschließend wird zu einem Programmpunkt 160 verzweigt.

Bei Programmpunkt 160 veranlaßt die zweite Auswerteeinheit 50 die zweite Sendeeinheit 55 zur Übertragung der erzeugten Bilddaten von der zweiten Sende-/Empfangsantenne 75 über das Mobilfunknetz 85 zum mobilen Endgerät 5. Die erzeugten Bilddaten werden dann von der ersten Sende-/Empfangsantenne 70 empfangen und über die erste Sendeeinheit 30 an die erste Auswerteeinheit 35 weitergeleitet.

Die Bilddaten können dabei wie bereits beschrieben von der Zentrale 1 zum mobilen Endgerät 5 durch ein Kompressionsverfahren kodiert zum mobilen Endgerät 5 übertragen werden. Die Übertragung der Bilddaten von der Zentrale 1 zum mobilen Endgerät 5 kann dabei wie beschrieben beispielsweise gemäß einem Bildtelefonie-Standard, beispielsweise gemäß dem ITU-T-Standard H.32x erfolgen, wobei als Kompressionsverfahren eines der Bildkomprimierungsverfahren H.261 und H.263 Verwendung finden kann.

Nach Programmpunkt 160 wird zu einem Programmpunkt 165 verzweigt. Bei Programmpunkt 165 aktualisiert die erste Auswerteeineheit 35 den bisher an der Anzeigevorrichtung der Wiedergabevorrichtung 10 dargestellten Kartenausschnitt in Abhängigkeit der übertragenen Bilddaten und bringt den so aktualisierten Kartenausschnitt an der Anzeigevorrichtung zur Darstellung.

Anschließend wird zu einem Programmpunkt 170 verzweigt. Bei Programmpunkt 170 prüft die erste Auswerteeinheit 35, ob eine Navigationsanwendung vom Benutzer des mobilen Endgerätes 5 an der Eingabevorrichtung 20 aktiviert wurde oder noch läuft. Ist dies der Fall, so wird zu einem Progammpunkt 175 verzweigt, andernfalls wird zu Programmpunkt 145 zurückverzweigt. Bei Programmpunkt 175 prüft die erste Auswerteeinheit 35, ob an der Eingabevorrichtung 20 bereits ein Zielort für die Navigationsanwendung eingegeben und zur Zentrale 1 übertragen wurde. Ist dies der Fall, so wird zu Programmpunkt 130 zurückverzweigt und die Routenberechnung anhand der neuen Position und dem bereits bekannten Zielort entsprechend aktualisiert. Andernfalls wird zu Programmpunkt 125 zurückverzweigt und die Eingabe eines entsprechenden Zielortes wie beschrieben angefordert.

Für den Fall, dass das mobile Endgerät 5 bei einer laufenden Navigationsanwendung den vorgegebenen Zielort erreicht, d.h. dass die zweite Auswerteeinheit 50 die Identität zwischen der Position des mobilen Endgerätes 5 und dem Zielort feststellt, wird die Navigationsanwendung abgebrochen, nachdem eine entsprechende Information über diesen Abbruch von der Zentrale 1 an das mobile Endgerät 5 übertragen und dort an der Wiedergabevorrichtung 10 wiedergegeben wurde. Für eine reine Navigationsanwendung ohne die Übertragung von Kartenausschnitten von der Zentrale 1 zum mobilen Endgerät 5 kann es auch vorgesehen sein, dass der Ablaufplan gemäß Figur 2 erst nach Programmpunkt 120 einsetzt und ohne die Programmpunkte 150, 155, 160, 165 durchlaufen wird, so dass von Programmpunkt 145 bei Ja-Entscheidung direkt zu Programmpunkt 170 verzweigt wird. Diese alternative Ausführungsform ist z.B. dann sinnvoll, wenn das mobile Endgerät 5 an einen Rechner, z.B. ein Laptop, über eine Datenschnittstelle angeschlossen ist, wobei in einem Speicher des Rechners eine Navigationssoftware mit Kartenmaterial abgelegt ist. Ein an das mobile Endgerät 5 von der Zentrale 1 übermittelter Routenvorschlag kann dann über die Datenschnittstelle an den angeschlossenen Rechner weitergeleitet werden. Mittels der Navigationssoftware wählt der Rechner dann einen Kartenausschnitt aus dem Kartenmaterial aus, der dem Routenvorschlag zugeordnet ist und bringt den Routenvorschlag an einer Anzeigevorrichtung, beispielsweise einem Display des Rechners zusammen mit dem ausgewählten passenden Kartenausschnitt zur Anzeige. Das mobile Endgerät 5 nutzt auf diese Weise die Anzeigevorrichtung des Rechners mit, die somit auch als externer Teil der Wiedergabevorrichtung 10 betrachtet werden kann.

Für die Aktualisierung des an der Anzeigevorrichtung der Wiedergabevorrichtung 10 zur Darstellung gebrachten Kartenausschnitts bei einer sich ändernden Position des mobilen Endgeräts 5 werden im folgenden zwei verschiedene Ausführungsformen beispielhaft angegeben.

Gemäß Figur 3 ist ein Ablaufplan für den Ablauf gemäß einer ersten der beiden Ausführungsformen dargestellt. Dieser Ablauf betrifft dabei die Programmpunkte 155, 160 und 165 gemäß Figur 2, die daher in Figur 2 jeweils als Unterprogramme mit Doppelbalken dargestellt sind. Programmpunkt 155 ist dabei gemäß der ersten Ausführungsform wie folgt gegliedert:

Bei einem Programmpunkt 200 ermittelt die zweite Auswerteeinheit 50 aus dem im Speicher 45 abgelegten Kartenmaterial den neuen Kartenausschnitt für die neue Position des mobilen Endgerätes 5 wie beschrieben. Anschließend wird zu einem Programmpunkt 205 verzweigt.

Bei Programmpunkt 205 zerlegt die zweite Auswerteeinheit 50 den vor dem neuen Kartenausschnitt für das mobile Endgerät 5 ausgewählten bisherigen Kartenausschnitt in einzelne Bildblöcke. Anschließend wird zu einem Programmpunkt 210 verzweigt.

Bei Programmpunkt 210 berechnet die zweite Auswerteeinheit 50 für jeden der Bildblöcke in Abhängigkeit der Positionsänderung des mobilen Endgerätes 5 von der vorherigen Position zur neuen Position einen Bewegungsvektor. Anschließend wird zu einem Programmpunkt 215 verzweigt.

Bei Programmpunkt 215 schätzt die zweite Auswerteeinheit 50 ausgehend vom bisherigen Kartenausschnitt und den ermittelten Bewegungsvektoren den neuen Kartenausschnitt. Anschließend wird zu einem Programmpunkt 220 verzweigt.

Bei Programmpunkt 220 vergleicht die zweite Auswerteeinheit 50 den geschätzten neuen Kartenausschnitt mit dem bei Programmpunkt 200 ausgewählten neuen Kartenausschnitt durch Differenzbildung. Das bedeutet, dass die zweite Auswerteeinheit 50 von dem bei Programmpunkt 200 ausgewählten neuen Kartenausschnitt den bei Programmpunkt 215 geschätzten neuen Kartenausschnitt abzieht, wodurch ein Differenzbild entsteht. Anschließend wird zu einem Programmpunkt 225 verzweigt.

Bei Programmpunkt 225 erzeugt die zweite Auswerteeinheit 50 entsprechende Bilddaten, die das bei Programmpunkt 220 erzeugte Differenzbild umfassen und veranlaßt die zweite Sendeeinheit 55 zur Übertragung der Bilddaten mit dem Differenzbild mittels eines entsprechenden Bildsignals von der zweiten Sende-/Empfangsantenne 75 über das Mobilfunknetz 85 zum mobilen Endgerät 5. Das Bildsignal wird dabei von der ersten Sende-/Empfangsantenne 70 empfangen und über die erste Empfangseinheit 30 zur ersten Auswerteeinheit 35 weitergeleitet. Anschließend wird zu einem Programmpunkt 230 verzweigt.

Bei Programmpunkt 230 erzeugt die zweite Auswerteeinheit 50 ein Datensignal, das die für die einzelnen Blöcke des bisherigen Kartenausschnitts ermittelten Bewegungsvektoren umfaßt und veranlaßt die zweite Sendeeinheit 55 zur Übertragung dieses Datensignals von der zweiten Sende-/Empfangsantenne 75 über das Mobilfunknetz 85 zum mobilen Endgerät 5. Dieses Datensignal wird dann von der ersten Sende-/Empfangsantenne 70 empfangen und über die erste Empfangseinheit 30 der ersten Auswerteeinheit 35 zugeführt. Anschließend wird zu einem Programmpunkt 235 verzweigt. Die Programmpunkte 225 und 230 gemäß Figur 3 bilden dabei den Programmpunkt 160 gemäß Figur 2.

Bei Programmpunkt 235 zerlegt die erste Auswerteeinheit 35 den bisherigen Kartenausschnitt in die gleichen Bildblöcke, wie dies auch die zweite Auswerteeinheit 50 bei Programmpunkt 205 getan hat und verschiebt die gebildeten Bildblöcke jeweils mittels des zugehörigen und von der zweiten Auswerteeinheit 50 ermittelten und an das mobile Endgerät 5 übertragenen Bewegungsvektors. Durch die Verschiebung der gebildeten Bildblöcke mittels der Bewegungsvektoren ergibt sich ein verschobener Kartenausschnitt. Anschließend wird zu einem Programmpunkt 240 verzweigt.

Bei Programmpunkt 240 überlagert die erste Auswerteeinheit 35 den verschobenen Kartenausschnitt mit dem empfangenen Differenzbild. Das auf diese Weise gebildete Summenbild wird dann anschließend bei einem Programmpunkt 245, veranlaßt durch die erste Auswerteeinheit 35, an der Anzeigevorrichtung der Wiedergabevorrichtung 10 zur Darstellung gebracht und entspricht bei fehlerfreier Ermittlung und Übertragung des Differenzbildes und der Bewegungsvektoren von der Zentrale 1 zum mobilen Endgerät 5 im wesentlichen dem neuen Kartenausschnitt, der bei Programmpunkt 200 von der zweiten Auswerteeinheit 50 ermittelt wurde. Statt der Übertragung des kompletten neuen Kartenausschnitts ist jedoch lediglich die Übertragung des Differenzbildes und der Bewegungsvektoren erforderlich, so dass Bandbreite und Zeit bei dieser Übertragung gegenüber der Übertragung des kompletten neuen Kartenausschnittes eingespart wurde. Anschließend wird das Programm verlassen. Die Programmpunkte 235, 240 und 245 gemäß Figur 3 bilden dabei den Programmpunkt 165 gemäß Figur 2.

Das gemäß Figur 3 beschriebene Verfahren liegt auch den genannten Bildkomprimierungsverfahren H.261 und H.262 gemäß dem ITU-T-Standard H.32x zugrunde.

Bei einer sukzessiven Übertragung von Differenzbildern und zugehörigen Bewegungsvektoren kann es aufgrund von Übertragungsfehlern zu einer Fehlerakkumulation kommen, die den an der Anzeigevorrichtung der Wiedergabevorrichtung 10 darzustellenden Kartenausschnitt mit der Zeit verfälscht und unter Umständen erhebliche Abweichungen vom originalen Kartenmaterial zur Folge haben kann. Um dies zu verhindern, kann es vorgesehen sein, zu vorgegebenen Zeiten, beispielsweise in regelmäßigen Zeitabständen, eine Übertragung und Darstellung des neuen Kartenausschnittes genauso durchzuführen, wie auch für den allerersten Kartenausschnitt gemäß den Programmpunkten 100, 105, 110 und 115. Durch einen solchen sogenannten "Bild-Refresh" wird die Darstellung an der Anzeigevorrichtung des mobilen Endgerätes 5 immer wieder an das originale Kartenmaterial, wie es im Speicher 45 abgelegt ist, angepaßt.

Selbstverständlich ist auch in jedem neuen an der Anzeigevorrichtung des mobilen Endgerätes 5 dargestellten Kartenausschnitt die diesem Kartenausschnitt zugrundeliegende Position des mobilen Endgerätes 5 eingeblendet. Diese Position wird dabei bereits von der zweiten Auswerteeinheit 50 in das Differenzbild eingeblendet, so dass das Differenzbild mit dieser eingeblendeten Position von der Zentrale 1 zum mobilen Endgerät 5 übertragen wird.

Eine zweite Ausführungsform für die Aktualisierung des an der Anzeigevorrichtung darzustellenden Kartenausschnitts ist anhand eines Ablaufplans gemäß Figur 4 dargestellt. Der Programmpunkt 155 gemäß Figur 2 ist dabei in einen Programmpunkt 300 und einen Programmpunkt 305 aufgegliedert. Bei Programmpunkt 300 ermittelt die zweite Auswerteeinheit 50 auf der Grundlage der neuen Position des mobilen Endgerätes 5 den neuen Kartenausschnitt wie beschrieben aus dem im Speicher 45 abgelegten Kartenmaterial. Anschließend wird zu Programmpunkt 305 verzweigt.

Bei Programmpunkt 305 ermittelt die zweite Auswerteeinheit 50 durch Vergleich des neuen Kartenausschnitts mit dem bisherigen Kartenausschnitt diejenigen Kartenbereiche, die nur im neuen Kartenausschnitt und nicht im bisherigen Kartenausschnitt enthalten sind. Anschließend wird zu einem Programmpunkt 310 verzweigt.

Bei Programmpunkt 310 bildet die zweite Auswerteeinheit 50 ein Bildsignal mit Bilddaten, die die bei Programmpunkt 305 ermittelten Kartenbereiche umfassen und veranlaßt die zweite Sendeeinheit 55 zur Übertragung dieses Bildsignals von der zweiten Sende-/Empfangsantenne 75 über das Mobilfunknetz 85 zum mobilen Endgerät 5. Dieses Bildsignal wird von der ersten Sende-/Empfangsantenne 70 empfangen und über die erste Empfangseinheit 30 der ersten Auswerteeinheit 35 zugeführt. Anschließend wird zu einem Programmpunkt 315 verzweigt. Die bei Programmpunkt 310 gemäß Figur 4 beschriebenen Vorgänge laufen somit unter Programmpunkt 160 gemäß Figur 2 ab.

Bei Programmpunkt 315 berechnet die erste Auswerteeinheit 35 aus der Positionsänderung des mobilen Endgerätes 5 von der vorherigen Position zur neuen Position einen Gesamtbewegungsvektor. Anschließend wird zu einem Programmpunkt 320 verzweigt.

Bei Programmpunkt 320 verschiebt die erste Auswerteeinheit 35 den an der Anzeigevorrichtung dargestellten Kartenausschnitt um den bei Programmpunkt 315 ermittelten Gesamtbewegungsvektor und blendet die Position des mobilen Endgerätes 5 an der gleichen Stelle der Anzeigevorrichtung ein wie beim bisher dargestellten Kartenausschnitt. Durch die Verschiebung des bisherigen Kartenausschnitts um den Gesamtbewegungsvektor kann es vorkommen, dass einzelne Kartenbereiche des bisher dargestellten Kartenausschnitts außerhalb des darstellbaren Bereichs der Anzeigevorrichtung zu liegen kommen und somit nicht mehr dargestellt werden können. Andererseits entstehen durch die Verschiebung des Kartenausschnitts an anderer Stelle im darstellbaren Bereich der Anzeigevorrichtung Leerbereiche, an denen keine Kartendaten mehr dargestellt werden können. Durch Verschiebung des bisher dargestellten Kartenausschnittes um den Gesamtbewegungsvektor bleibt die eingeblendete Position des mobilen Endgerätes 5 an der Anzeigevorrichtung gleich. Nach Programmpunkt 320 wird zu einem Programmpunkt 325 verzweigt.

Bei Programmpunkt 325 ergänzt die erste Auswerteeinheit 35 den um den Gesamtbewegungsvektor verschobenen bisherigen Kartenausschnitt um die übertragenen Kartenbereiche an den Stellen, an denen sonst keine Darstellung von Kartendaten an der Anzeigevorrichtung erfolgen würde. Auf diese Weise ergibt sich an der Anzeigevorrichtung des mobilen Endgerätes 5 eine Darstellung des bei Programmpunkt 300 ausgewählten neuen Kartenausschnitts, der im anschließenden Programmpunkt 330 an der Anzeigevorrichtung der Wiedergabevorrichtung 10 zur Darstellung gebracht wird. Die Programmpunkte 315, 320, 325 und 330 gemäß Figur 4 bilden somit den Programmpunkt 165 gemäß Figur 2. Anschließend wird das Programm verlassen.

Das gemäß Figur 4 beschriebene Verfahren hat einige Vorteile gegenüber dem bezüglich Figur 3 geschilderten Verfahren:
1. Es erfolgt keine aufwendige Berechnung eines Differenzbildes in der zweiten Auswerteeinheit 50, sondern lediglich die Ermittlung der ergänzenden Kartenbereiche.
2. Es müssen keine Bewegungsvektoren von der Zentrale 1 zum mobilen Endgerät 5 übertragen werden. Da der gesamte bisherige Kartenausschnitt in Abhängigkeit der Positionsänderung des mobilen Endgerätes 5 gleichmäßig verschoben wird, reicht die Ermittlung des Gesamtbewegungsvektors aus, so dass keine blockweise Zerlegung des bisherigen Kartenausschnitts und die Ermittlung der zugehörigen Bewegungsvektoren erforderlich ist.
3. Ein "Bild-Refresh" ist nicht erforderlich, da mit den ergänzenden Kartenbereichen sowieso Teile des Original-Kartenmaterials von der Zentrale 1 zum mobilen Endgerät 5 übertragen werden.

Wenn auch die nach einem gängigen Bildkomprimierungsverfahren für die Bewegtbildübertragung vorgesehene Zerlegung des bisherigen Kartenausschnitts in Bildblöcke und die Zuordnung jeweils eines Bewegungsvektors zu den einzelnen Bildblöcken beim Verfahren gemäß Figur 4 aufgrund der gleichmäßigen Verschiebung des Kartenausschnitts nicht erforderlich ist, so kann doch für die Übertragung gemäß der dem Verfahren nach Figur 4 ermittelten ergänzenden Kartenbereiche von der Zentrale 1 zum mobilen Endgerät 5 eine Kodierung dieser ergänzenden Kartenbereiche nach einem Komprimierungsverfahren vorgenommen werden, wie es bei der Bewegtbildübertragung beispielsweise gemäß dem ITU-T-Standard H.32x anhand eines dort verwendeten Bildkomprimierungsverfahrens, wie z.B. H.261 und H.263, üblich ist.

Für die Übertragung der Bilddaten von der Zentrale 1 zum mobilen Endgerät 5 kann in allen beschriebenen Fällen ein Videokanal gemäß dem H.323-Standard von der Zentrale 1 zum mobilen Endgerät 5 eingerichtet werden. Die Bilddaten können allerdings auch nach einem beliebigen Kompressionsverfahren kodiert von der Zentrale 1 zum mobilen Endgerät 5 übertragen werden.

Wenn genügend Übertragungsbandbreite für die Übertragung von Bilddaten von der Zentrale 1 zum mobilen Endgerät 5 über das Mobilfunknetz 85 vorhanden ist, so kann es gemäß einer dritten Ausführungsform auch vorgesehen sein, jeden neuen Kartenausschnitt komplett von der Zentrale 1 zum mobilen Endgerät 5 zu übertragen und dort an der Anzeigevorrichtung darzustellen. Dazu werden dann sukzessive die Programmpunkte 100, 105, 110 und 115 gemäß Figur 2 durchlaufen, wobei bei gewünschter Navigationsanwendung nach jeder neu ermittelten Position des mobilen Endgerätes 5 eine neue Route zum vorgegebenen Zielort gemäß den Programmpunkten 130, 135 und 140 durchgeführt werden kann. Gibt der Benutzer des mobilen Endgerätes 5 an der Eingabevorrichtung 20 eine beliebige Position vor, so kann er auf diese Weise den zugehörigen Kartenausschnitt von der Zentrale 1 in der beschriebenen Weise anfordern. Eine neue Position kann dann beispielsweise durch Nutzung von sogenannten Richtungs- oder Pfeiltasten an der Eingabevorrichtung 20 erfolgen, die jeweils einen Gesamtbewegungsvektor einer bestimmten Länge vorgeben. Auf diese Weise kann der an der Anzeigevorrichtung des mobilen Endgerätes 5 dargestellte Kartenausschnitt vom Benutzer in beliebige Richtung verschoben und durch neue Kartenbereiche entsprechend einer beliebigen der drei beschriebenen Ausführungsformen ergänzt werden.

Voraussetzung zur Darstellung von Kartenmaterial am mobilen Endgerät 5 ist eine genügend große Anzeigevorrichtung. Informationen über die Größe der Anzeigevorichtung des mobilen Endgerätes 5 können dabei wie beschrieben vor Übertragung des ersten Kartenausschnitts an die Zentrale 1 bzw. an die zweite Auswerteeinheit 50 übertragen werden. Generell kann das mobile Endgerät 5 vor der ersten Übertragung eines Kartenausschnitts Kontrollinformationen zur Zentrale 1 bzw. zur zweiten Auswerteeinheit 50 übertragen, die Informationen über die Anzeigefähigkeiten und -möglichkeiten des mobilen Endgerätes 5 enthalten, die neben der Größe der Anzeigevorrichtung auch das Auflösungsvermögen und Angaben über die Farbfähigkeit der Anzeigevorrichtung oder dergleichen umfassen können. Es kann jedoch auch vorgesehen sein, die Angaben über die Fähigkeiten der Anzeigevorrichtung des mobilen Endgerätes 5 der Zentrale 1 aus einer zentralen Datenbank zuzuführen, in der entsprechende Informationen von mehreren mobilen Endgeräten gespeichert sein können. Die Anzeigevorrichtung kann in das mobile Endgerät 5 integriert, auf dieses aufsteckbar oder extern über eine Kabelverbindung oder drahtlos mit diesem verbunden sein.

Bei der gemäß Figur 4 beschriebenen zweiten Ausführungsform können die von der Zentrale 1 zum mobilen Endgerät 5 zu übertragenden Bilddaten optional komprimiert werden. Eine Komprimierung kann dabei mittels eines für die Bewegtbildübertragung verwendeten Bildkomprimierungsverfahrens, beispielsweise gemäß dem ITU-T-Standard H.32x und einem der in diesem Standard verwendeten Bildkomprimierungsverfahren H.261 und H.263, erfolgen. Aufgrund der Statik der zu übertragenden Bilddaten, die auf geographischem Kartenmaterial basieren und damit Standbilder beinhalten, kann auch eine für diese Anwendung effizientere Komprimierung der zu übertragenden Bilddaten verwendet werden, als dies für die Übertragung von Bewegtbildern erforderlich ist. Dabei kann z.B. eine sogenannte Lauflängenkodierung oder ein speziell auf die Statistik der Kartendaten angepaßtes Komprimierungsverfahren verwendet werden.

Die beschriebenen Verfahren nach der ersten und vor allem nach der zweiten Ausführungsform ermöglichen bei den bisherigen mobilen Netzen, beispielsweise nach dem GSM-Standard (Global System for Mobile Communications) oder nach dem DCS 1800-Standard (Digital Communication System) selbst bei einer Datenrate von nur 9,6 kBit/s eine Positionsverfolgung des mobilen Endgerätes 5 in einem jeweils aktuellen Kartenausschnitt wie beschrieben. Neue mobile Netze der dritten Generation, beispielsweise nach dem UMTS-Standard (Universal Mobile Telecommunication System) oder nach dem GPRS-Standard (General Paket Radio Service) bieten zukünftig Datenraten bis zu 2 Mbit/s. Dies erlaubt die echte Übertragung von Bewegtbildern und bietet eine optimale Voraussetzung und damit eine verbesserte Qualität des Navigationsdienstes, wie z.B. die Darstellung einer virtuellen Welt. Bei Datenraten bis zu 2 Mbit/s ist auch eine komplette Übertragung des jeweils kompletten aktuellen Kartenausschnitts von der Zentrale 1 zum mobilen Endgerät 5 gemäß der dritten Ausführungsform problemlos möglich.

Bei dem mobilen Endgerät 5 kann es sich um ein beliebiges mobiles Telekommunikationsendgerät handeln.

Eine Abrechnung des vom mobilen Endgerät 5 genutzten Dienstes der Übertragung von Kartenausschnittsdaten und ggf. von Routenvorschlägen kann über die Telefonrechnung erfolgen. Für die Übertragung der ortsbezogenen Dateninformationen zwischen der Zentrale 1 und dem mobilen Endgerät 5 können eine oder mehrere aufeinander folgende Telekommunikationsverbindungen genutzt werden, die jeweils durch Anwahl der entsprechenden Rufnummer der Zentrale 1 oder des mobilen Endgerätes 5 aufgebaut werden.

## Patentansprüche

1. Verfahren zur Übertragung von ortsbezogenen Dateninformationen zwischen einer Zentrale (1) und einem mobilen Endgerät (5), insbesondere einem mobilen Telekommunikationsendgerät, wobei in einem ersten Schritt eine Position des mobilen Endgerätes (5) ermittelt und an die Zentrale (1) übermittelt wird, wobei in einem zweiten Schritt in der Zentrale (1) in Abhängigkeit der ermittelten Position des mobilen Endgerätes (5) ortsbezogene Dateninformationen für das mobile Endgerät (5) gebildet werden, wobei in einem dritten Schritt die ortsbezogenen Dateninformationen von der Zentrale (1) an das mobile Endgerät (5) übertragen werden und wobei in einem vierten Schritt die empfangenen ortsbezogenen Dateninformationen an einer Wiedergabevorrichtung (10) des mobilen Endgerätes (5) zur Wiedergabe gebracht werden, **dadurch gekennzeichnet, dass** im ersten Schritt vom mobilen Endgerät (5) zur Zentrale (1) eine Information über die Größe des an der Wiedergabevorrichtung (10) wiedergebbaren Kartenausschnitts übertragen wird.

2. Verfahren nach Anspruch 1, **dadurch gekennzeichnet, dass** im zweiten Schritt in der Zentrale (1) ein Ausschnitt aus einer geographischen Karte ausgewählt wird, der die ermittelte Position des mobilen Endgerätes (5) umfaßt, dass im dritten Schritt der ausgewählte Kartenausschnitt von der Zentrale (1) an das mobile Endgerät (5) übertragen wird und **dass** im vierten Schritt der übertragene Kartenausschnitt mit der ermittelten Position an einer Wiedergabevorrichtung (10) des mobilen Endgerätes (5) zur Wiedergabe gebracht wird.

3. Verfahren nach Anspruch 1 oder 2, **dadurch gekennzeichnet, dass** im zweiten Schritt in der Zentrale (1) ein Routenvorschlag zwischen der ermittelten Position des mobilen Endgerätes (5) und einem vorgegebenen Zielort berechnet wird, dass der Routenvorschlag im dritten Schritt von der Zentrale (1) zum mobilen Endgerät (5) übertragen wird und dass der Routenvorschlag im vierten Schritt an der Wiedergabevorrichtung (10) des mobilen Endgerätes (5) wiedergegeben wird.

4. Verfahren nach Anspruch 3, **dadurch gekennzeichnet, dass** im ersten Schritt am mobilen Endgerät (5) der Zielort vorgegeben und an die Zentrale (1) übertragen wird.

5. Verfahren nach Anspruch 3 oder 4, **dadurch gekennzeichnet, dass** der ausgewählte Kartenausschnitt durch ein Kompressionsverfahren, insbesondere unter Verwendung eines der Bildkomprimierungsverfahren H.261 und H.263 gemäß dem ITU-T Standard H.32x (International Telecommunication Union), kodiert zum Endgerät (5) übertragen wird.

6. Verfahren nach einem der Ansprüche 2 bis 5, **dadurch gekennzeichnet, dass** im zweiten Schritt der Kartenausschnitt so gewählt wird, dass die im ersten Schritt ermittelte Position des mobilen Endgerätes (5) im wesentlichen in einem Mittenbereich des ausgewählten Kartenausschnitts liegt.

7. Verfahren nach einem der Ansprüche 2 bis 6, **dadurch gekennzeichnet, dass** in einem fünften Schritt eine neue Position des mobilen Endgerätes (5) ermittelt und an die Zentrale (1) übertragen wird, dass in einem sechsten Schritt in der Zentrale (1) ein neuer Kartenausschnitt ausgewählt wird, der die neue Position des mobilen Endgerätes (5) umfaßt, dass in einem siebten Schritt Bilddaten in Abhängigkeit von Unterschieden zwischen dem ausgewählten neuen Kartenausschnitt und dem bisherigen Kartenausschnitt von der Zentrale (1) an das mobile Endgerät (5) übertragen werden und dass in einem achten Schritt der bisherige Kartenausschnitt in Abhängigkeit der übertragenen Bilddaten aktualisiert an der Wiedergabevorrichtung (10) des mobilen Endgerätes (5) zur Wiedergabe gebracht wird.

8. Verfahren nach Anspruch 7, **dadurch gekennzeichnet, dass** im sechsten Schritt der neue Kartenausschnitt so gewählt wird, dass die im fünften Schritt ermittelte neue Position des mobilen Endgerätes (5) im wesentlichen in einem Mittenbereich des ausgewählten neuen Kartenausschnitts liegt.

9. Verfahren nach Anspruch 7 oder 8, **dadurch gekennzeichnet, dass** bei der Auswahl des neuen Kartenausschnitts im sechsten Schritt, insbesondere unter Anwendung eines der Bildkomprimierungsverfahren H.261 und H.263, der bisherige Kartenausschnitt in einzelne Bildblöcke zerlegt wird, dass für jeden der Bildblöcke in Abhängigkeit der Positionsänderung von der vorherigen Position zur neuen Position des mobilen Endgerätes (5) ein Bewegungsvektor berechnet wird, dass ausgehend vom bisherigen Kartenausschnitt und den Bewegungsvektoren der neue Kartenausschnitt geschätzt wird, dass der geschätzte Kartenausschnitt mit dem neuen Kartenausschnitt durch Differenzbildung verglichen wird, so dass ein Differenzbild entsteht, dass mit den Bilddaten im siebten Schritt das Differenzbild zum mobilen Endgerät (5) übertragen wird, dass im siebten Schritt außerdem die Bewegungsvektoren von der Zentrale (1) an das mobile Endgerät (5) übertragen werden und dass im achten Schritt der an der Wiedergabevorrichtung (10) wiederzugebende Kartenausschnitt aus dem bisherigen Kartenausschnitt berechnet wird, indem der bisherige Kartenausschnitt blockweise mittels der Bewegungsvektoren verschoben und der auf diese Weise gebildete verschobene Kartenausschnitt mit dem Differenzbild überlagert wird.

10. Verfahren nach Anspruch 9, **dadurch gekennzeichnet, dass** zu vorgegebenen Zeiten im siebten Schritt mit den Bilddaten der neue Kartenausschnitt von der Zentrale (1) zum mobilen Endgerät (5) übertragen wird und dass im achten Schritt der neue Kartenausschnitt mit der neuen Position an der Wiedergabevorrichtung (10) zur Wiedergabe gebracht wird.

11. Verfahren nach Anspruch 7 oder 8, **dadurch gekennzeichnet, dass** bei der Auswahl des neuen Kartenausschnitts im sechsten Schritt Kartenbereiche ermittelt werden, die nur im neuen Kartenausschnitt und nicht im bisherigen Kartenausschnitt enthalten sind, dass im siebten Schritt mit den Bilddaten die ermittelten Kartenbereiche von der Zentrale (1) zum mobilen Endgerät (5) übertragen werden und dass im achten Schritt der an der Wiedergabevorrichtung (10) wiederzugebende Kartenausschnitt aus dem bisher wiedergegebenen Kartenausschnitt berechnet wird, indem der bisher wiedergegebene Kartenausschnitt mittels eines aufgrund der Positionsänderung von der vorherigen Position zur neuen Position des mobilen Endgerätes (5) berechneten Gesamtbewegungsvektors verschoben und der auf diese Weise gebildete verschobene Kartenausschnitt durch die übertragenen Kartenbereiche ergänzt wird.

12. Verfahren nach einem der Ansprüche 7 bis 11, **dadurch gekennzeichnet, dass** die Bilddaten durch ein Kompressionsverfahren, insbesondere unter Verwendung eines der Bildkomprimierungsverfahren H.261 und H.263 gemäß dem ITU-T Standard H.32x, kodiert zum Endgerät (5) übertragen werden.

13. Verfahren nach einem der Ansprüche 2 bis 12, **dadurch gekennzeichnet, dass** die Position des mobilen Endgerätes (5) durch einen Ortungsempfänger (15), insbesondere einen GPS-Empfänger (Global Positioning System), ermittelt wird.

14. Verfahren nach einem der Ansprüche 2 bis 13, **dadurch gekennzeichnet, dass** die Position des mobilen Endgerätes (5) an einer Eingabevorrichtung (20) des mobilen Endgerätes (5) vorgegeben wird.

15. Mobiles Endgerät (5), insbesondere mobiles Telekommunikationsendgerät (5), zur Durchführung eines Verfahrens nach einem der vorherigen Ansprüche, wobei eine Auswerteeinheit (35) vorgesehen ist, die eine Position des mobilen Endgerätes (5) ermittelt, wobei eine Sendeeinheit (25) vorgesehen ist, die die ermittelte Position an eine Zentrale (1) sendet, wobei eine Empfangseinheit (30) vorgesehen ist, die in Abhängigkeit der ermittelten Position erzeugte ortsbezogene Dateninformationen von der Zentrale (1) empfängt, und wobei eine Wiedergabevorrichtung (10) vorgesehen ist, an der eine Wiedergabe der ortsbezogenen Dateninformationen erfolgt, **dadurch gekennzeichnet, dass** die Sendeeinheit (25) eine Information über die Größe des an der Wiedergabevorrichtung (10) wiedergebbaren Kartenausschnitts zur Zentrale (1) überträgt.

16. Mobiles Endgerät (5) nach Anspruch 15, **dadurch gekennzeichnet, dass** die ortsbezogenen Dateninformationen als Ausschnitt einer geographischen Karte und/oder als Routenvorschlag ausgebildet sind.

17. Mobiles Endgerät (5) nach Anspruch 15 oder 16, **dadurch gekennzeichnet, dass** die Sendeeinheit (25) eine durch die Auswerteeinheit (35) ermittelte neue Position an die Zentrale (1) sendet und dass die Auswerteeinheit (35) einen bisher an der Wiedergabevorrichtung (10) wiedergegebenen Kartenausschnitt in Abhängigkeit der auf die Übermittlung der neuen Position nachfolgend empfangenen Bilddaten von der Zentrale (1) aktualisiert.

18. Mobiles Endgerät (5) nach Anspruch 17, **dadurch gekennzeichnet, dass** die Empfangseinheit (30) mit den Bilddaten ein Differenzbild zwischen einem neuen Kartenausschnitt und einem geschätzten neuen Kartenausschnitt von der Zentrale (1) empfängt, dass die Empfangseinheit (30) außerdem Bewegungsvektoren von der Zentrale (1) empfängt, die einzelnen Blöcken des bisherigen Kartenausschnitts zugeordnet sind, dass die Auswerteeinheit (35) den an der Wiedergabevorrichtung (10) wiederzugebenden Kartenausschnitt aus dem bisherigen Kartenausschnitt berechnet, indem sie den bisherigen Kartenausschnitt blockweise mittels der Bewegungsvektoren verschiebt und den auf diese Weise gebildeten verschobenen Kartenausschnitt mit dem Differenzbild überlagert.

19. Mobiles Endgerät (5) nach Anspruch 17, **dadurch gekennzeichnet, dass** die Empfangseinheit (30) mit den Bilddaten Kartenbereiche von der Zentrale (1) empfängt, dass die Auswerteeinheit (35) den an der Wiedergabevorrichtung (10) wiederzugebenden Kartenausschnitt aus dem bisher wiedergegebenen Kartenausschnitt berechnet, indem sie aus der Positionsänderung von der vorherigen Position zur neuen Position des mobilen Endgerätes (5) einen Gesamtbewegungsvektor ermittelt, den bisher wiedergegebenen Kartenausschnitt mittels des berechneten Gesamtbewegungsvektors verschiebt und den auf diese Weise gebildeten verschobenen Kartenausschnitt durch die übertragenen Kartenbereiche ergänzt.

20. Mobiles Endgerät (5) nach einem der Ansprüche 15 bis 19, **dadurch gekennzeichnet, dass** ein Ortungsempfänger (15), insbesondere ein GPS-Empfänger, vorgesehen ist, der Ortungsdaten zur Positionsermittlung empfängt.

21. Mobiles Endgerät (5) nach einem der Ansprüche 15 bis 20, **dadurch gekennzeichnet, dass** eine Eingabevorrichtung (20) vorgesehen ist, an der die Position des mobilen Endgerätes (5) vorgebbar ist.

22. Zentrale (1) zur Durchführung eines Verfahrens nach einem der Ansprüche 1 bis 14, wobei eine Empfangseinheit (40) vorgesehen ist, die Informationen über eine Position eines mobilen Endgerätes (5), insbesondere eines mobilen Telekommunikationsendgerätes, empfängt, wobei eine Auswerteeinheit (50) vorgesehen ist, die in Abhängigkeit der Position des mobilen Endgerätes (5) ortsbezogene Dateninformationen bildet, und wobei eine Sendeeinheit (55) vorgesehen ist, die die ortsbezogenen Dateninformationen zum mobilen Endgerät (5) überträgt, **dadurch gekennzeichnet, dass** die Empfangseinheit (40) eine Information über die Größe des an der Wiedergabevorrichtung (10) des mobilen Endgerätes (5) wiedergebbaren Kartenausschnitts empfängt und dass die Auswerteeinheit (50) den Kartenausschnitt so auswählt, dass er vollständig an der Wiedergabevorrichtung (10) des mobilen Endgerätes (5) wiedergebbar ist.

23. Zentrale (1) nach Anspruch 22, **dadurch gekennzeichnet, dass** ein Speicher (45) vorgesehen ist, in dem geographisches Kartenmaterial abgelegt ist, dass die Auswerteeinheit (50) aus dem Speicher (45) einen Kartenausschnitt auswählt, der die Position des mobilen Endgerätes (5) umfasst und dass der ausgewählte Kartenausschnitt die ortsbezogenen Dateninformationen zumindest teilweise bildet.

24. Zentrale (1) nach Anspruch 22 oder 23, **dadurch gekennzeichnet, dass** die Auswerteeinheit (50) aus der Position des mobilen Endgerätes (5) und einem vom mobilen Endgerät (5) empfangenen vorgegebenen Zielort einen Routenvorschlag berechnet, und dass der Routenvorschlag zumindest teilweise die ortsbezogenen Dateninformationen bildet.

25. Zentrale (1) nach Anspruch 23 oder 24, **dadurch gekennzeichnet, dass** die Auswerteeinheit (50) bei Empfang einer neuen Position des mobilen Endgerätes (5) durch die Empfangseinheit (40) einen neuen Kartenausschnitt auswählt, der die neue Position des mobilen Endgerätes (5) umfaßt, und dass die Auswerteeinheit (50) Bilddaten in Abhängigkeit von Unterschieden zwischen dem ausgewählten neuen Kartenausschnitt und dem bisherigen Kartenausschnitt über die Sendeeinheit (55) an das mobile Endgerät (5) überträgt.

26. Zentrale (1) nach Anspruch 25, **dadurch gekennzeichnet, dass** die Auswerteeinheit (50) den bisherigen Kartenausschnitt in einzelne Bildblöcke zerlegt, dass die Auswerteeinheit (50) für jeden der Bildblöcke in Abhängigkeit der Positionsänderung von der vorherigen Position zur neuen Position des mobilen Endgerätes (5) einen Bewegungsvektor berechnet, dass die Auswerteeinheit (50) ausgehend vom bisherigen Kartenausschnitt und den Bewegungsvektoren den neuen Kartenausschnitt schätzt, dass die Auswerteeinheit (50) den geschätzten Kartenausschnitt mit dem neuen Kartenausschnitt durch Differenzbildung vergleicht, so dass ein Differenzbild entsteht, dass die Sendeeinheit (55) mit den Bilddaten das Differenzbild zum mobilen Endgerät (5) überträgt und dass die Sendeeinheit (55) außerdem die Bewegungsvektoren an das mobile Endgerät (5) überträgt.

27. Zentrale (1) nach Anspruch 25, **dadurch gekennzeichnet, dass** die Auswerteeinheit (50) bei der Auswahl des neuen Kartenausschnitts Kartenbereiche ermittelt, die nur im neuen Kartenausschnitt und nicht im bisherigen Kartenausschnitt enthalten sind, und dass die Sendeeinheit (55) mit den Bilddaten die ermittelten Kartenbereiche zum mobilen Endgerät (5) überträgt.

## Revendications

1. Procédé de transmission d'informations de localisation entre un central (1) et un terminal mobile (5), en particulier un terminal de télécommunication mobile, selon lequel dans une première étape une position du terminal mobile (5) est déterminée et est transmise au central (1), dans une deuxième étape des informations de localisation pour le terminal mobile (5) sont générées dans le central (1) en fonction de la position déterminée du terminal mobile (5), dans une troisième étape les informations de localisation sont transmises au terminal mobile (5) à partir du central (1) et dans une quatrième étape les informations de localisation reçues sont communiquées à un dispositif de restitution (10) du terminal mobile (5) pour être restituées,
**caractérisé en ce que**
dans la première étape, une information relative à la taille du secteur de carte pouvant être restituée au niveau du dispositif de restitution (10) est transmise au central (1) à partir du terminal mobile (5).

2. Procédé selon la revendication 1,
**caractérisé en ce que**
dans la deuxième étape, un secteur d'une carte géographique qui comprend la position déterminée du terminal mobile (5) est sélectionné dans le central (1), dans la troisième étape, le secteur de carte sélectionné est transmis au terminal mobile (5) à partir du central (1) et dans la quatrième étape, le secteur de carte transmis avec la position déterminée est communiqué à un dispositif de restitution (10) du terminal mobile (5) pour être restitué.

3. Procédé selon la revendication 1 ou 2,
**caractérisé en ce que**
dans la deuxième étape, une proposition d'itinéraire entre la position déterminée du terminal mobile (5) et un lieu de destination prédéterminé est calculée dans le central, la proposition d'itinéraire est transmise dans la troisième étape au terminal mobile (5) à partir du central (1), et la proposition d'itinéraire est restituée dans la quatrième étape au niveau du dispositif de restitution (10) du terminal mobile (5).

4. Procédé selon la revendication 3,
**caractérisé en ce que**
dans la première étape, le lieu de destination est préalablement déterminé au niveau du terminal mobile (5) et est transmis au central (1).

5. Procédé selon la revendication 3 ou 4,
**caractérisé en ce que**
le secteur de carte sélectionné est transmis sous forme codée au terminal mobile (5) grâce à un procédé de compression, en particulier grâce à l'utilisation de l'un des procédés de compression d'images H.261 et H.263 conformément la norme ITU-T H.32x (International Telecommunication Union).

6. Procédé selon l'une des revendications 2 à 5,
**caractérisé en ce que**
dans la deuxième étape, le secteur de carte est sélectionné de telle sorte que la position du terminal mobile (5) déterminée dans la première étape se trouve pour l'essentiel dans une zone médiane du secteur de carte sélectionné.

7. Procédé selon l'une des revendications 2 à 6,
**caractérisé en ce que**
dans une cinquième étape, une nouvelle position du terminal mobile (5) est déterminée et est transmise au central (1), dans une sixième étape un nouveau secteur de carte, qui comprend la nouvelle position du terminal mobile (5), est sélectionné dans le central (1), dans une septième étape des données d'image sont transmises au terminal mobile (5) à partir du central (1) en fonction des différences entre le nouveau secteur de carte sélectionné et le secteur de carte précédent, et dans une huitième étape le secteur de carte précédent est actualisé en fonction des données d'image transmises et est communiqué au dispositif de restitution (10) du terminal mobile (5) pour être restitué.

8. Procédé selon la revendication 7,
**caractérisé en ce que**
dans la sixième étape, le nouveau secteur de carte est sélectionné de telle sorte que la nouvelle position du terminal mobile (5) déterminée dans la cinquième étape se trouve pour l'essentiel dans une zone médiane du nouveau secteur de carte sélectionné.

9. Procédé selon la revendication 7 ou 8,
**caractérisé en ce que**
lors du choix du nouveau secteur de carte dans la sixième étape, en particulier si l'on utilise l'un des procédés de compression d'images H.261 et H.263, le secteur de carte précédent est découpé en blocs d'images individuels, on calcule pour chacun des blocs d'images un vecteur de déplacement en fonction du changement de position entre la position précédente et la nouvelle position du terminal mobile (5), le nouveau secteur de carte est estimé à partir du secteur de carte précédent et des vecteurs de déplacement, le secteur de carte estimé est comparé avec le nouveau secteur de carte par la formation de différences de façon à générer une image de différence, dans la septième étape l'image de différence est transmise avec les données d'image au terminal mobile (5), dans la septième étape, les vecteurs de déplacement sont en outre transmis au terminal mobile (5) à partir du central (1), et dans la huitième étape le secteur de carte à restituer au niveau du dispositif de restitution (10) est calculé à partir du secteur de carte précédent, en déplaçant le secteur de carte précédent à la façon d'un bloc au moyen des vecteurs de déplacement et en superposant l'image de différence au secteur de carte déplacé produit de cette façon.

10. Procédé selon la revendication 9,
**caractérisé en ce qu'**
à des temps prédéterminés, dans la septième étape, le nouveau secteur de carte est transmis avec les données d'image au terminal mobile (5) à partir du central (1), et dans la huitième étape, le nouveau secteur de carte avec la nouvelle position est communiqué au dispositif de restitution (10) pour être restitué.

11. Procédé selon la revendication 7 ou 8,
**caractérisé en ce que**
lors du choix du nouveau secteur de carte, des zones de carte contenues dans le nouveau secteur de carte et non dans le secteur de carte précédent sont déterminées dans la sixième étape, dans la septième étape, les zones de carte déterminées sont transmises avec les données d'image au terminal mobile (5) à partir du central (1), et dans la huitième étape, le secteur de carte à restituer au niveau du dispositif de restitution (10) est calculé à partir du secteur de carte précédemment restitué, en déplaçant le secteur de carte précédemment restitué au moyen d'un vecteur de déplacement global calculé à la suite du changement de position entre la position précédente et la nouvelle position du terminal mobile (5) et en complétant le secteur de carte déplacé produit de cette façon par les zones de carte transmises.

12. Procédé selon l'une des revendications 7 à 11,
**caractérisé en ce que**
les données d'image sont transmises au terminal (5) sous forme codée grâce à un procédé de compression, en particulier grâce à l'utilisation de l'un des procédés de compression d'image H.261 et H.263 conformément à la norme ITU-T H.32x.

13. Procédé selon l'une des revendications 2 à 12,
**caractérisé en ce que**
la position du terminal mobile (5) est déterminée par le biais d'un récepteur de localisation (15), en particulier un récepteur GPS (Global Positioning System).

14. Procédé selon l'une des revendications 2 à 13,
**caractérisé en ce que**
la position du terminal mobile (5) est préalablement déterminée au niveau d'un dispositif d'entrée (20) du terminal mobile (5).

15. Terminal mobile (5), en particulier terminal de télécommunication mobile (5), permettant de réaliser un procédé selon l'une des revendications précédentes,
comprenant une unité d'exploitation (35) qui détermine une position du terminal mobile (5), une unité d'envoi (25) qui envoie la position déterminée à un central (1), une unité de réception (30) qui reçoit les informations de localisation provenant du central (1) générées en fonction de la position déterminée, et un dispositif de restitution (10) au niveau duquel se produit une restitution des informations de localisation,
**caractérisé en ce que**
l'unité d'envoi (25) transmet au central (1) une information relative à la taille du secteur de carte pouvant être restituée au niveau du dispositif de restitution (10).

16. Terminal mobile (5) selon la revendication 15,
**caractérisé en ce que**
les informations de localisation sont configurées sous la forme d'un secteur d'une carte géographique et/ou d'une proposition d'itinéraire.

17. Terminal mobile (5) selon la revendication 15 ou 16,
**caractérisé en ce que**
l'unité d'envoi (25) envoie au central (1) une nouvelle position déterminée par le biais de l'unité d'exploitation (35), et l'unité d'exploitation (35) actualise un secteur de carte précédemment restitué au niveau du dispositif de restitution (10) en fonction des données d'image reçues par le central (1) à la suite de la transmission de la nouvelle position.

18. Terminal mobile (5) selon la revendication 17,
**caractérisé en ce que**
l'unité de réception (30) reçoit avec les données d'image une image de différence entre un nouveau secteur de carte et un nouveau secteur de carte estimé par le central (1), l'unité de réception (30) reçoit en outre des vecteurs de déplacement à partir du central (1), qui sont associés aux blocs individuels du secteur de carte précédent, l'unité d'exploitation (35) calcule le secteur de carte restitué au niveau du dispositif de restitution (10) à partir du secteur de carte précédent, en déplaçant le secteur de carte précédent sous forme de blocs au moyen des vecteurs de positionnement et en superposant le secteur de carte déplacé produit de cette façon à l'image de différence.

19. Terminal mobile (5) selon la revendication 17,
**caractérisé en ce que**
l'unité de réception (30) reçoit avec les données d'image des zones de carte du central (1) et l'unité d'exploitation (35) calcule le secteur de carte à restituer au niveau du dispositif de restitution (10) à partir du secteur de carte précédemment restitué, en déterminant un vecteur de déplacement global à partir du changement de position entre la position précédente et la nouvelle position du terminal mobile (5), en déplaçant le secteur de carte précédemment restitué au moyen du vecteur de déplacement global calculé et en complétant le secteur de carte déplacé produit de cette façon avec les zones de carte transmises.

20. Terminal mobile (5) selon l'une des revendications 15 à 19,
**caractérisé en ce qu'**
un récepteur de localisation (15), en particulier un récepteur GPS, reçoit des données de localisation afin de permettre la détermination de la position.

21. Terminal mobile (5) selon l'une des revendications 15 à 20,
**caractérisé en ce qu'**
une unité d'entrée (20) détermine préalablement la position du terminal mobile (5).

22. Central (1) permettant de réaliser un procédé selon l'une des revendications 1 à 14,
comprenant une unité de réception (40) qui reçoit des informations relatives à une position d'un terminal mobile (5), en particulier un terminal de télécommunication mobile, une unité d'exploitation (50) qui génère des informations de localisation en fonction de la position du terminal mobile (5), et une unité d'envoi (55) qui transmet les informations de localisation au terminal mobile (5),
**caractérisé en ce que**
l'unité de réception (40) reçoit une information relative à la taille du secteur de carte pouvant être restitué au niveau du dispositif de restitution (10) du terminal mobile (5) et l'unité d'exploitation (50) sélectionne le secteur de carte de telle sorte que celui-ci peut être complètement restitué au niveau du dispositif de restitution (10) du terminal mobile (5).

23. Central (1) selon la revendication 22,
**caractérisé en ce qu'**
une mémoire (45) stocke le matériel de carte géographique, l'unité d'exploitation (50) sélectionne à partir de la mémoire (45) un secteur de carte qui comprend la position du terminal mobile (5), et le secteur de carte sélectionné forme au moins en partie les informations de localisation.

24. Central (1) selon la revendication 22 ou 23,
**caractérisé en ce que**
l'unité d'exploitation (50) calcule une proposition d'itinéraire à partir de la position du terminal mobile (5) et d'un lieu de destination prédéterminé reçu par le terminal mobile (5), et la proposition d'itinéraire forme au moins en partie les informations de localisation.

25. Central (1) selon la revendication 23 ou 24,
**caractérisé en ce que**
lors de la réception d'une nouvelle position du terminal mobile (5) par l'unité de réception (40), l'unité d'exploitation (50) sélectionne un nouveau secteur de carte qui comprend la nouvelle position du terminal mobile (5), et l'unité d'exploitation (50) transmet des données d'image au terminal mobile (5) par le biais de l'unité d'envoi (55) en fonction des différences entre le nouveau secteur de carte sélectionné et le secteur de carte précédent.

26. Central (1) selon la revendication 25,
**caractérisé en ce que**
l'unité d'exploitation (50) découpe le secteur de carte précédent en blocs d'images individuels, l'unité d'exploitation (50) calcule pour chacun des blocs d'images un vecteur de déplacement en fonction du changement de position entre la position précédente et la nouvelle position du terminal mobile (5), l'unité d'exploitation (50) estime le nouveau secteur de carte à partir du secteur de carte précédent et des vecteurs de déplacement, l'unité d'exploitation (50) compare le secteur de carte estimé avec le nouveau secteur de carte par la formation de différences, de telle sorte qu'une image de différence apparaît, l'unité d'envoi (55) transmet avec les données d'image l'image de différence au terminal mobile (5) et l'unité d'envoi (55) transmet en outre les vecteurs de déplacement au terminal mobile (5).

27. Central (1) selon la revendication 25,
**caractérisé en ce que**
lors de la sélection du nouveau secteur de carte, l'unité d'exploitation (50) détermine des zones de carte contenues uniquement dans le nouveau secteur de carte et non dans le secteur de carte précédent, et l'unité d'envoi (55) transmet avec les données d'image les zones de carte déterminées au terminal mobile (5).

## Claims

1. Method for transmitting location-related information between a control centre (1) and a mobile terminal (5), in particular a mobile telecommunications terminal, in which, in a first step, a position of the mobile terminal (5) is determined and transmitted to the control centre (1), in which, in a second step, location-related information for the mobile terminal (5) is formed in the control centre (1) as a function of the determined position of the mobile terminal (5), in which, in a third step, the location-related data information is transmitted from the control centre (1) to the mobile terminal (5), and in which, in a fourth step, the received location-related data information is reproduced on a reproduction device (10) of the mobile terminal (5), **characterized in that**, in the first step, information relating to the size of the map excerpt which can be reproduced on the reproduction device (10) is transmitted from the mobile terminal (5) to the control centre (1).

2. Method according to Claim 1, **characterized in that**, in the second step, in the control centre (1), an excerpt which comprises the determined position of the mobile terminal (5) is selected from a map, **in that**, in the third step, the selected map excerpt is transmitted from the control centre (1) to the mobile terminal (5), and **in that**, in the fourth step, the transmitted map excerpt is reproduced with the determined position on a reproduction device (10) of the mobile terminal (5).

3. Method according to Claim 1 or 2, **characterized in that** in the second step a route proposal between the determined position of the mobile terminal (5) and a predetermined location is calculated in the control centre (1), **in that** in the third step the route proposal is transmitted from the control centre (1) to the mobile terminal (5), and **in that** in the fourth step the route proposal is reproduced on the reproduction device (10) of the mobile terminal (5).

4. Method according to Claim 3, **characterized in that** in the first step the location is predefined at the mobile terminal (5) and transmitted to the control centre (1).

5. Method according to Claim 3 or 4, **characterized in that** the selected map excerpt is transmitted by means of a compression method, in particular using one of the H.261 and H.263 image compression methods according to the ITU-T Standard H.32x (International Telecommunication Union), to the terminal (5) in encoded form.

6. Method according to one of Claims 2 to 5, **characterized in that** in the second step the map excerpt is selected in such a way that the position of the mobile terminal (5) which is determined in the first step lies essentially in a central region of the selected map excerpt.

7. Method according to one of Claims 2 to 6, **characterized in that** in a fifth step a new position of the mobile terminal (5) is determined and transmitted to the control centre (1), **in that** in a sixth step a new map excerpt which comprises the new position of the mobile terminal (5) is selected in the control centre (1), **in that** in a seventh step image data is transmitted from the control centre (1) to the mobile terminal (5) as a function of differences between the selected new map excerpt and the previous map excerpt, and **in that** in an eighth step the previous map excerpt is reproduced on the reproduction device (10) of the mobile terminal (5), updated as a function of the transmitted image data.

8. Method according to Claim 7, **characterized in that** in the sixth step the new map excerpt is selected in such a way that the new position of the mobile terminal (5) which is determined in the fifth step lies essentially in a central region of the selected new map excerpt.

9. Method according to Claim 7 or 8, **characterized in that** during the selection of the new map excerpt in the sixth step, in particular using one of the image compression methods H.261 and H.263, the previous map excerpt is decomposed into individual image blocks, **in that** a movement vector is calculated for each of the image blocks as a function of the change in position from the previous position to the new position of the mobile terminal (5), **in that** the new map excerpt is estimated on the basis of the previous map excerpt and the movement vectors, **in that** the estimated map excerpt is compared with the new map excerpt by forming differences in such a way that a different image is produced, **in that** the difference image is transmitted with the image data to the mobile terminal (5) in the seventh step, **in that** in the seventh step the movement vectors are also transmitted from the control centre (1) to the mobile terminal (5), and **in that** in the eighth step the map excerpt which is to be reproduced on the reproduction device (10) is calculated from the previous map excerpt by shifting the previous map excerpt block by block by means of the movement vectors and superimposing the difference image on the shifted map excerpt formed in this way.

10. Method according to Claim 9, **characterized in that** in the seventh step the new map excerpt is transmitted with the image data from the control centre (1) to the mobile terminal (5) at predefined times, and **in that** in the eighth step the new map excerpt is reproduced with the new position on the reproduction device (10).

11. Method according to Claim 7 or 8, **characterized in that**, during the selection of the new map excerpt in the sixth step, map regions are determined which are contained only in the new map excerpt and not in the previous map excerpt, **in that** in the seventh step the map regions which are determined are transmitted with the image data from the control centre (1) to the mobile terminal (5), and **in that** in the eighth step the map excerpt which is to be reproduced on the reproduction device (10) is calculated from the previously reproduced map excerpt by shifting the previously reproduced map excerpt by means of an overall movement vector which is calculated on the basis of the change in position from the previous position to the new position of the mobile terminal (5), and supplementing the shifted map excerpt formed in this way with the transmitted map regions.

12. Method according to one of Claims 7 to 11, **characterized in that** the image data is transmitted by a compression method, in particular using one of the image compression methods H.261 and H.263 according to the ITU-T Standard H.32x, to the terminal (5) in encoded form.

13. Method according to one of Claims 2 to 12, **characterized in that** the position of the mobile terminal (5) is determined by means of a location receiver (15), in particular a GPS (Global Positioning System) receiver.

14. Method according to one of Claims 2 to 13, **characterized in that** the position of the mobile terminal (5) is predefined on an input device (20) of the mobile terminal (5).

15. Mobile terminal (5), in particular mobile telecommunications terminal (5), for carrying out a method as claimed in one of the preceding claims, an evaluation unit (35) being provided which determines a position of the mobile terminal (5), a transmitter unit (25) being provided which transmits the determined position to a control centre (1), a receiver unit (30) being provided which receives from the control centre (1) location-related data information generated as a function of the position which is determined, and a reproduction device (10) being provided on which the location-related data information is reproduced, **characterized in that** the transmitter unit (25) transmits to the control centre (1) information relating to the size of the map excerpt which can be reproduced on the reproduction device (10).

16. Mobile terminal (5) according to Claim 15, **characterized in that** the location-related data information is embodied as an excerpt of a map and/or as a route proposal.

17. Mobile terminal (5) according to Claim 15 or 16, **characterized in that** the transmitter unit (25) transmits a new position, determined by the evaluation unit (35), to the control centre (1), and **in that** the evaluation unit (35) updates a map excerpt, previously reproduced on the reproduction device (10), as a function of the image data received from the control centre (1) after the transmission of the new position.

18. Mobile terminal (5) according to Claim 17, **characterized in that** the receiver unit (30) receives, with the image data, a difference image between a new map excerpt and an estimated new map excerpt from the control centre (1), **in that** the receiver unit (30) also receives movement vectors from the control centre (1) which are assigned to individual blocks of the previous map excerpt, **in that** the evaluation unit (35) calculates the map excerpt, to be reproduced on the reproduction device (10), from the previous map excerpt by shifting the previous map excerpt block by block by means of the movement vectors and superimposing the difference image on the shifted map excerpt formed in this way.

19. Mobile terminal (5) according to Claim 17, **characterized in that** the receiver unit (30) receives, with the image data, map regions from the control centre (1), **in that** the evaluation unit (35) calculates the map excerpt, to be reproduced on the reproduction device (10), from the previously reproduced map excerpt by determining an overall movement vector from the change in position from the previous position to the new position of the mobile terminal (5), shifting the previously reproduced map excerpt by means of the calculated overall movement vector and supplementing the shifted map excerpt formed in this way with the transmitted map regions.

20. Mobile terminal (5) according to one of Claims 15 to 19, **characterized in that** a location receiver (15), in particular a GPS receiver, is provided which receives location data for determining positions.

21. Mobile terminal (5) according to one of Claims 15 to 20, **characterized in that** an input device (20) is provided on which the position of the mobile terminal (5) can be predefined.

22. Control centre (1) for carrying out a method according to one of Claims 1 to 14, a receiver unit (40) being provided which receives information relating to a position of a mobile terminal (5), in particular of a mobile telecommunications terminal, an evaluation unit (50) being provided which forms location-related information as a function of the position of the mobile terminal (5), and a transmitter unit (55) being provided which transmits the location-related information to the mobile terminal (5), **characterized in that** the receiver unit (40) receives information relating to the size of the map excerpt which can be reproduced on the reproduction device (10) of the mobile terminal (5), and **in that** the evaluation unit (50) selects the map excerpt in such a way that it can be completely reproduced on the reproduction device (10) of the mobile terminal (5).

23. Control centre (1) according to Claim 22, **characterized in that** a memory (45) is provided in which map material is stored, **in that** the evaluation unit (50) selects, from the memory (45), a map excerpt which includes the position of the mobile terminal (5), and **in that** the selected map excerpt at least partially forms the location-related information.

24. Control centre (1) according to Claim 22 or 23, **characterized in that** the evaluation unit (50) calculates a route proposal from the position of the mobile terminal (5) and a predefined location which is received by the mobile terminal (5), and **in that** the route proposal at least partially forms the location-related information.

25. Control centre (1) according to Claim 23 or 24, **characterized in that**, when a new position of the mobile terminal (5) is received by the receiver unit (40), the evaluation unit (50) selects a new map excerpt which includes the new position of the mobile terminal (5), and **in that** the evaluation unit (50) transmits image data to the mobile terminal (5) via the transmitter unit (55) as a function of differences between the selected, new map excerpt and the previous map excerpt.

26. Control centre (1) according to Claim 25, **characterized in that** the evaluation unit (50) decomposes the previous map excerpt into individual image blocks, **in that** the evaluation unit (50) calculates a movement vector for each of the image blocks as a function of the change in position from the previous position to the new position of the mobile terminal (5), **in that** the evaluation unit (50) estimates the new map excerpt on the basis of the previous map excerpt and the movement vectors, **in that** the evaluation unit (50) compares the estimated map excerpt with the new map excerpt by forming differences so that a difference image is produced, **in that** the transmitter unit (55) transmits the difference image to the mobile terminal (5) with the image data, and **in that** the transmitter unit (55) also transmits the movement vectors to the mobile terminal (5).

27. Control centre (1) according to Claim 25, **characterized in that**, during the selection of the new map excerpt, the evaluation unit (50) determines map regions which are contained only in the new map excerpt and not in the previous map excerpt, and **in that**, with the image data, the transmitter unit (55) transmits the map regions which are determined to the mobile terminal (5).
